# EUROPÄISCHE PATENTANMELDUNG

(11) **EP 1 925 822 A1**
(43) Veröffentlichungstag der Anmeldung: **28.05.2008**
(21) Anmeldenummer: 06024138.7
(22) Anmeldetag: 21.11.2006
(51) Int. Cl.: F04C 2/14

(54) **Umlaufverdrängermaschine**

(71) Anmelder: Sagawe, Johann, 77876 Kappelrodeck (DE); Sagawe, Gottfried, 90402 Nürnberg (DE); Kist, Eberhard, 77855 Achern (DE)
(72) Erfinder: Sagawe, Johann, 77876 Kappelrodeck (DE); Sagawe, Gottfried, 90402 Nürnberg (DE)
(74) Vertreter: Patentanwaltskanzlei WILHELM & BECK

(57) **Zusammenfassung**

Es wird eine Umlaufverdrängermaschine beschreiben mit einem Gehäuse (1) und mit drei in einer Arbeitkammer (2) des Gehäuses (1) miteinander kämmend angeordneten Außenzahnrädern (3,4,5),
wobei ein erstes und ein zweites Außenzahnrad (4,5), die gemeinsam einen ersten Kämmbereich (6) bilden, als Förderzahnräder ausgebildet sind, um ein Arbeitsfluid zwischen einer Hochdruck- und einer Niederdruckzone (I,II) der Arbeitskammer (2) zu transportieren,
wobei ein drittes Außenzahnrad (3), das in der Niederdruckzone (II) der Arbeitskammer (2) mit dem zweiten Förderzahnrad (5) einen zweiten Kämmbereich (7) bildet, als ein mit einer Welle (31) verbundenes Arbeitszahnrad ausgebildet ist,
wobei im ersten Kämmbereich (6) ein erster Kanal (21) für das Arbeitsfluid in die Hochdruckzone (1) der Arbeitskammer (2) mündet,
wobei im zweiten Kämmbereich (7) ein zweiter Kanal (22) für das Arbeitsfluid in die Niederdruckzone (II) der Arbeitskammer (2) mündet,
wobei in der Niederdruckzone (II) eine vom Arbeitszahnrad (3) und von den beiden Förderzahnrädern (4,5) begrenzte Fluidkammer (23) ausgebildet ist, und
wobei das Arbeitszahnrad (3) so ausgebildet ist, dass es die Fluidkammer (23) und den zweiten Kanal (22) voneinander abdichtet.

## Beschreibung

Die Erfindung betrifft eine Umlaufverdrängermaschine, insbesondere einen hydraulischen Außenzahnradmotor bzw. eine Außenzahnradpumpe mit einem vom Druckbereich entkoppelten Antriebs- bzw. Abtriebszahnrad.

Als Verdrängermaschinen werden hydraulische Maschinen (Pumpen, Motoren) bezeichnet, in denen eine hydrostatische Leistungsumsetzung nach dem Verdrängerprinzip erfolgt. Bei einem speziellen Typ von Verdrängermaschinen, den Umlaufverdrängermaschinen, erfolgt der Fördervorgang in Umfangsrichtung. Hierbei werden typischerweise mindestens zwei miteinander kämmende Zahnräder durch ein Druckmedium, z.B. ein geeignetes Arbeitsfluid, angetrieben (hydraulischer Zahnradmotor) bzw. zur Förderung des Fluids über einen externen Antrieb angetrieben (hydraulische Zahnradpumpe). Bei einem Zahnradmotor wird die mithilfe eines Druckgefälles des Arbeitsfluids erzeugte Drehbewegung der Zahnräder typischerweise über eine mit den drehenden Zahnrädern in Verbindung stehende Abtriebswelle abgegriffen. Bei einer Zahnradpumpe werden die Zahnräder hingegen über die mit den drehenden Zahnrädern in Verbindung stehende Antriebswelle in Drehung versetzt, um ein Druckgefälle der Hydraulikflüssigkeit zu erzeugen. Eine typische Umlaufverdrängermaschine besteht aus zwei außenverzahnten Zahnrädern, deren Zähne miteinander gegenseitig im Eingriff stehen. Der Antrieb- bzw. der Abtrieb erfolgt dabei typischerweise über eine mit der Achse eines der beiden Zahnräder verbundene Welle. Im Betrieb dieser Maschine ist die Welle im Inneren des Gehäuses dem in der Hochdruckzone herrschenden Druck ausgesetzt. Hierdurch kann das Arbeitsfluid über die Austrittsöffnung der Welle aus dem Maschinengehäuse austreten. Um solche Leckagen zu verhindern, sind in der Regel sehr aufwändige Abdichtungsmaßnahmen der Antriebs- bzw. Abtriebswelle notwendig.

Zur Lösung des Problems wird bereits ein separates mit der Welle verbundenes Antriebs-/Abtriebszahnrad vorgesehen, das selbst nicht an der Förderung des Fluids beteiligt ist, sondern lediglich eine Drehmomentübertragung zwischen der Welle und den Förderzahnrädern bewirkt. Um die Welle vom Hockdruckbereich zu entkoppeln, ist das zusätzliche Antriebs-/Abtriebszahnrad im Niederdruckbereich der Arbeitskammer angeordnet. Da dieses Zahnrad nicht unmittelbar dem unter Hochdruck stehenden Fluid ausgesetzt ist, sind keine aufwändigen Abdichtungsmaßnahmen der Welle notwendig. Die Abdichtung kann daher mit relativ einfachen Maßnahmen erfolgen. Eine Zahnradmaschine mit zwei miteinander kämmenden Förderzahnrädern und einem zusätzlichen Antriebszahnrad ist z.B. aus der DE 199 40 730 A1 bekannt. Da der Antrieb der als Außenzahnradpumpe arbeitenden Maschine über das vom Hochdruckbereich entkoppelte Antriebsrad erfolgt, reicht für die Antriebswelle eine relativ einfache und kostengünstige Dichtung aus. Allerdings wird die in dieser Druckschrift offenbarte Umlaufverdrängermaschine nur als hydraulische Pumpe betrieben. Aufgrund ihres speziellen Aufbaus ist der Betrieb dieser Maschine als Zahnradmotor nicht möglich.

Ausgehend von diesem Stand der Technik ist es Aufgabe der Erfindung eine Umlaufverdrängermaschine bereitzustellen, die sowohl im Betrieb als Zahnradpumpe als auch im Betrieb als Zahnradmotor eine einfache Abdichtung der Antriebs/Abtriebswelle ermöglicht. Diese Aufgabe wird durch eine Umlaufverdrängermaschine nach Anspruch 1 gelöst. Weitere vorteilhafte Ausführungsformen der Erfindung sind in den abhängigen Ansprüchen angegeben.

Gemäß der Erfindung ist eine Umlaufverdrängermaschine vorgesehen, die ein Gehäuse und drei in einer Arbeitkammer des Gehäuses miteinander kämmend angeordnete Außenzahnräder aufweist. Dabei sind ein erstes und ein zweites Außenzahnrad, die gemeinsam einen ersten Kämmbereich bilden, als Förderzahnräder ausgebildet, um ein Arbeitsfluid zwischen einer Hochdruck- und einer Niederdruckzone der Arbeitskammer zu transportieren. Ein drittes Außenzahnrad, das in der Niederdruckzone der Arbeitskammer mit dem zweiten Förderzahnrad einen zweiten Kämmbereich bildet, ist dabei als ein mit einer Welle verbundenes Arbeitszahnrad ausgebildet. Im ersten Kämmbereich mündet ein erster Kanal für das Arbeitsfluid in die Hochdruckzone der Arbeitskammer, während im zweiten Kämmbereich ein zweiter Kanal für das Arbeitsfluid in die Niederdruckzone der Arbeitskammer mündet. Dabei ist in der Niederdruckzone eine vom Arbeitszahnrad und von den beiden Förderzahnrädern begrenzte Fluidkammer ausgebildet. Schließlich ist das Arbeitszahnrad so ausgebildet, dass es die Fluidkammer und den zweiten Kanal voneinander abdichtet. Aufgrund der speziellen Anordnung des Arbeitszahnrads in der Niederdruckzone wird sichergestellt, dass die Antriebswelle keinem hohen Fluiddruck ausgesetzt wird. Somit ist eine einfache Abdichtung der Welle möglich. Gleichzeitig wird durch die spezielle Ausbildung des Arbeitszahnrads erreicht, dass die zwischen dem Arbeitszahnrad und den beiden Förderzahnrädern gebildete Fluidkammer und der zweite Kanal voneinander fluidisch getrennt werden. Hierdurch wird verhindert, dass das Arbeitsfluid zwischen der Fluidkammer und dem zweiten Kanal fließen und dabei Turbulenzen verursachen kann, die sich negativ auf den Wirkungsgrad der Maschine auswirken würden.

Da die Fluidkammer und der zweite Kanal voneinander abgedichtet sind, kann das Arbeitsfluid nur in den Zahnzwischenräumen des Arbeitszahnrads transportiert werden. Aufgrund des zwischen der Fluidkammer und dem zweiten Kanal bestehenden Druckunterschieds kann am Arbeitszahnrad eines Zahnradmotors zusätzlich eine hydrostatische Leistungsumsetzung durch das transportierte Arbeitsfluid erfolgen, so dass das Arbeitszahnrad auch selbst angetrieben wird. Im Betrieb als Zahnradpumpe wird das Arbeitsfluid hingegen auch von den Zahnrädern des Arbeitszahnrads gefördert. In beiden Fällen ist es möglich Turbulenzen zu verhindern, die in Abhängigkeit von der Fließgeschwindigkeit des Arbeitsfluids sowie der Geometrie der jeweiligen Strömungskanäle in der Arbeitskammer auftreten können. Sofern auch das Arbeitszahnrad an der Förderung des Arbeitsfluids beteiligt ist, verringert sich die Belastung der im gegenseitigen Eingriff stehenden Zähne der beteiligen Zahnräder. Dies kann so einer höheren Lebenserwartung bzw. zu einer höheren Leistungsfähigkeit der Maschine führen. Da die Belastung des Lagers des Arbeitszahnrads besser verteilt wird, kann damit ferner auch ein gleichmäßigerer Lauf der Zahnräder erreicht werden.

In einer vorteilhaften Ausführungsformen der Erfindung ist vorgesehen, dass das Arbeitzahnrad über einen Teil seines Umfangs mit der Seitenwand der Arbeitskammer dicht abschließt und damit die Fluidkammer und den zweiten Kanal voneinander abdichtet. Hierdurch wird sichergestellt, dass das Arbeitsfluid über den Teil des Umfangs des Arbeitszahnrads, der mit der Seitenwand der Arbeitskammer dicht abschließt, nur in den Zahnzwischenräumen des Arbeitszahnrads transportiert werden kann. Durch die Anpassungen des entsprechenden Teils der Arbeitskammerseitenwand an das Arbeitszahnrad kann eine Abdichtung der Fluidkammer vom zweiten Kanal besonders einfach erreicht werden.

In einer weiteren vorteilhaften Ausführungsform der Erfindung ist vorgesehen, dass das Arbeitszahnrad und das erste Förderzahnrad so aufeinander abgestimmt sind, dass das Arbeitsfluidvolumen, das von einem dieser Zahnräder in die Fluidkammer hinein transportiert wird, im Wesentlichen vollständig von dem anderen Zahnrad aus der Fluidkammer heraus transportiert wird. Durch die genaue Abstimmung der beiden Zahnräder bzw. deren Zahnzwischenräume wird einerseits sichergestellt, dass kein übermäßiger Überdruck in der Fluidkammer entstehen kann, der zu einer Leckage über die Dichtung der Welle oder zu einem gestörten Betrieb der Umlaufverdrängermaschine führen könnte. Andererseits wird dadurch verhindert, dass ein übermäßiger Unterdruck in der Fluidkammer aufgebaut wird, der ebenfalls den Betrieb der Umlaufverdrängermaschine stören könnte.

Eine weitere vorteilhafte Ausführungsform der Erfindung sieht vor, dass jeder Kanal auf den zugehörigen Kämmbereich gerichtet in die Arbeitkammer mündet. Durch diese Anordnung des Kanals können in der Arbeitskammer entstehende Turbulenzen verringert werden, so dass hierdurch die Strömung im Mündungsbereich der Kanäle günstig beeinflusst werden kann. In einer weiteren vorteilhaften Ausführungsform der Erfindung ist vorgesehen, dass ein Kanal im Wesentlichen senkrecht zu einer Verbindungsstrecke zwischen den Drehachsen der den jeweiligen Kämmbereich bildenden Zahnräder verläuft. Auch durch diese konstruktive Maßnahme lassen sich störende Turbulenzen im Mündungsbereich der Kanäle weiterhin minimieren.

Eine besonders vorteilhafte Ausführungsform der Erfindung sieht vor, dass die Fluidkammer einen Entlastungskanal aufweist. Dies stellt eine besonders vorteilhafte und einfache Weise dar, durch die die im Betrieb der Umlaufverdrängermaschine möglicherweise in der Fluidkammer auftretenden Druckmaxima abgebaut werden können. Ferner ist in einer weiteren vorderen Ausführung Erfindung vorgesehen, dass der Entlastungskanal die Fluidkammer mit dem zweiten Kanal verbindet. Durch die Verbindung der Fluidkammer mit dem niederdruckseitigen Kanal können möglicherweise im Betrieb der Umlaufverdrängermaschine in der Fluidkammer auftretenden hohen Fluiddrücke besonders rasch abgebaut werden.

In einer besonders vorteilhaften Ausführungsform der Erfindung ist vorgesehen, dass der Entlastungskanal als eine Nut in einer Bodenfläche der Arbeitskammer ausgebildet ist. Ein solcher Entlastungskanal lässt sich besonders einfach und kostengünstig herstellen. Ferner kann ein solcher Kanal mit weiteren Kanälen kombiniert werden, die beispielsweise für die Schmierung der Zahnräder zuständig sind.

In einer besonders vorteilhaften Ausführungsform der Erfindung ist vorgesehen, dass der Entlastungskanal ein Überdruckventil aufweist. Das im Entlastungskanal angeordnete Überdruckventil erlaubt somit, dass sich in der Fluidkammer ein geringer Druck aufbauen kann. Gleichzeitig wird sichergestellt, dass der Fluidkammerdruck nicht den maximal erlaubten Wert überschreitet. Somit erlaubt ein solches Überdruckventil eine besonders einfache Kontrolle des Fluidkammerdrucks.

Schließlich sieht eine weitere vorteilhafte Ausführungsform der Erfindung vor, dass die Fluidkammer auf der dem zweiten Förderzahnrad gegenüberliegenden Seite von einer Seitenwand der Arbeitskammer begrenzt wird, die eine Wölbung aufweist. Durch die Wölbung können Turbulenzen des Arbeitsfluids in der Fluidkammer reduziert werden. Somit kann die Strömung innerhalb der Fluidkammer vorteilhaft beeinflusst werden.

Im Folgenden wird die Erfindung anhand von Zeichnungen näher dargestellt. Es zeigen:
Fig. 1 eine erfindungsgemäße Umlaufverdrängermaschine mit zwei Förderzahnrädern und einem in der Niederdruckzone der Arbeitkammer angeordneten Arbeitszahnrad;
Fig. 2 in dem Gehäuse der erfindungsgemäßen Umlaufverdrängermaschine ausgebildete Arbeitskammer zur Aufnahme von drei miteinander kämmenden Außenzahnrädern.

Die in der Figur 1 gezeigte erfindungsgemäße Umlaufverdrängermaschine weist ein Gehäuse 1 mit einer Arbeitskammer 2 auf. Die Arbeitskammer 2 ist vollständig von dem vorzugsweise metallischen Gehäuse 1 umschlossen und dabei gegenüber der Umgebung abgedichtet. Innerhalb der Arbeitskammer 2 sind drei außenverzahnte Zahnräder 3,4,5 angeordnet, deren Zähne miteinander kämmend im Eingriff stehen. Die Zahnräder 3,4,5 sind vorzugsweise mittels entsprechender Lager, wie z.B. Gleit- oder Wälzlager, drehbar im Gehäuse 1 der hydraulischen Maschine gelagert. Die vorzugsweise als Kugellager aasgebildeten Lager sind in der Figur 1 teilweise nur angedeutet.

Zwei Außenzahnräder 4,5 sind dabei als Förderzahnräder ausgebildet. Das erste und das zweite Förderzahnrad 4,5 sind derart angeordnet, dass ihre Zähne ineinander greifen. Durch den gegenseitigen Eingriff ihrer Zähne bilden die beiden Förderzahnräder 4,5 einen ersten Kämmbereich 6. Die spezielle Anordnung der beiden Förderzahnräder 4,5 im Maschinengehäuse 1 unterteilt die Arbeitskammer 2 in eine Hochdruck- und eine Niederdruckzone I,II. Das Förderzahnradpaar ist ausgebildet ein geeignetes Arbeitsfluid, zwischen der Hochdruck- und der Niederdruckzone I,II zu transportieren. Entlang eines Teils ihres Umfangs sind die Förderzahnräder 4,5 dicht von der Seitenwand der Arbeitskammer 2 umschlossen. Hierdurch wird erreicht, dass das Arbeitsfluid bei einer gegensinnigen Drehung der beiden Förderzahnräder 4,5 von den Zähnen der Förderzahnräder 4,5 mitgenommen und in ihren Zahnzwischenräumen transportiert wird. Da das Arbeitsfluid durch den gegenseitigen Eingriff der Zähne der beiden Förderzahnräder 4,5 aus den Zahnzwischenräumen verdrängt wird, kann es über den ersten Kämmbereich 6 nicht zurückgeführt werden. Hierdurch ergibt sich ein effektiver Transport des Arbeitsfluids von der Hochdruckzone I in die Niederdruckzone II (Zahnradmotor) bzw. von der Niederdruckzone II in die Hochdruckzone I (Zahnradpumpe).

Das dritte Außenzahnrad 3 bildet ein spezielles Arbeitszahnrad, das mit einer Welle 31 verbunden ist. Die Welle 31 ist dabei vorzugsweise aus dem Gehäuse 1 herausgeführt. Das Arbeitszahnrad 3, das je nach Betrieb der Maschine als Antriebs- (Zahnradpumpe) oder Abtriebszahnrad (Zahnradmotor) dient, ist in der Niederdruckzone II angeordnet und bildet mit dem zweiten Förderzahnrad 5 einen zweiten Kämmbereich 7. Über diesen Kämmbereich 7 wird bei der als Zahnradmotor betriebenen Maschine das Drehmoment der Förderzahnräder 4,5 auf das Abtriebszahnrad 3 und die damit verbundene Abtriebswelle 31 übertragen. Hingegen wird bei der als Zahnradpumpe betriebenen Maschine das über die Antriebswelle 31 und das Antriebszahnrad 3 von Außen eingekoppelte Drehmoment auf die Förderzahnräder 4,5 übertragen. Durch die spezielle Anordnung des Arbeitszahnrads 3 in der Niederdruckzone II ist die Antriebs-/Abtriebswelle 31 sowohl beim Zahnradmotor als auch bei der Zahnradpumpe von dem in der Hochdruckzone I unter hohem Druck stehenden Arbeitsfluid weitestgehend entkoppelt. Hierdurch kann die Abdichtung der Welle 31 ohne den üblicherweise notwendigen Aufwand erfolgen.

Die erfindungsgemäße Umlaufverdrängermaschine weist zwei Kanäle 6,7 auf, über die das Arbeitsfluid je nach Betriebsart in die Arbeitskammer 2 zugeführt bzw. aus der Arbeitskammer 2 abgeführt wird. Der erste Kanal 21 mündet in der Hochdruckzone I vorzugsweise unmittelbar am Rande des ersten Kämmbereichs 6 in die Arbeitskammer 2. Die Mündung des zweiten Kanals 22 befindet sich hingegen in der Niederdruckzone II vorzugsweise unmittelbar am Rande des zweiten Kämmbereichs 7.

Bei der als Zahnradmotor betriebenen Maschine gelangt das Arbeitsfluid über den als Zulaufkanal dienenden ersten Kanal 21 in die Arbeitskammer 2 hinein und wird anschließend über den als Ablaufkanal dienenden zweiten Kanal 22 aus der Arbeitskammer 2 abgeführt. Hingegen wird das Arbeitsfluid bei der als Zahnradpumpe betriebenen Maschine über den zweiten Kanal 22 ansaugt und über den ersten Kanal 21 aus der Arbeitskammer 2 hinausgefördert. Es ist vorteilhaft, die Kanäle 21,22 im Wesentlichen senkrecht zu einer Verbindungsstrecke zwischen den Drehachsen der den jeweiligen Kämmbereich 6,7 bildenden Zahnräder 3,4,5 anzuordnen. Hierdurch kann eine günstige Strömung des Arbeitsfluids in den Mündungsbereichen der Kanäle 21,22 erreicht werden. Insbesondere wird das einströmende Arbeitsfluid hierdurch gleichmäßig auf die beiden jeweils gegensinnig drehenden Zahnräder 3,4,5 verteilt. Wie in der Figur 1 gezeigt ist, verlaufen beide Kanäle 21,22 im Wesentlichen senkrecht zu der Verbindungsstrecke der Drehachsen der jeweiligen Zahnräder 3,4,5. Aufgrund der fast rechtwinklig zueinander angeordneten Zahnräder 3,4,5 sind auch die beiden Kanäle 21,22 im Wesentlichen im rechten Winkel zueinander angeordnet. Allerdings muss die Anordnung der Kanäle 21, 22 nicht zwingend rechtwinklig sein. Sie hängt in erster Linie von dem Winkel ab, in dem die drei Zahnräder 3,4,5 zueinander angeordnet werden. Insbesondere durch relativ kleine Winkel zwischen den beiden Kanälen 21,22 kann der Platzbedarf der Umlaufverdrängermaschine gegenüber einer herkömmlichen Bauweise reduziert werden, da sich die hydraulischen Anschlüsse dann lediglich auf einer Gehäuseseite anordnen lassen.

Zwischen dem Arbeitszahnrad 3 und dem ersten Förderzahnrad 4 ist eine Fluidkammer 23 ausgebildet, die auf der dem zweiten Kanal 22 entgegengesetzten Seite des zweiten Kämmbereichs 7 in der Niederdruckzone II der Arbeitskammer 2 angeordnet ist. Die vom Arbeitszahnrad 3, den beiden Förderzahnrädern 4,5 und einer Seitenwand der Arbeitskammer 2 begrenzte Fluidkammer 23 bildet eine fluidische Verbindung zwischen dem ersten Förderzahnrad 4 bzw. dem ersten Kämmbereich 6 und dem Arbeitszahnrad 3. Diese fluidische Verbindung ermöglicht, dass bei der als Zahnradmotor betriebenen Maschine das durch das erste Förderzahnrad 4 vom Mündungsbereich des ersten Kanals 21 in die Fluidkammer 23 transportierte Arbeitsfluid unmittelbar zum Arbeitszahnrad 3 strömen kann, um in den Zahnzwischenräumen des Arbeitszahnrads 3 zum Mündungsbereich des zweiten Kanals 22 weiter transportiert zu werden. Hingegen kann bei der als Zahnradpumpe betriebenen Maschine das durch das Arbeitszahnrad 3 vom Mündungsbereich des zweiten Kanals 22 in die Fluidkammer 23 transportierte Arbeitsfluid über die Fluidkammer 23 unmittelbar zum ersten Förderzahnrad 4 strömen, um in den Zahnzwischenräumen des Arbeitszahnrads 3 zum Mündungsbereich des ersten Kanals 6 weiter transportiert zu werden. Es ist vorteilhaft, wenn die die Fluidkammer 23 begrenzende Seitenwand 27 der Arbeitskammer 2 abgerundete Kanten aufweist. Hierdurch kann ein günstiger Strömungswiderstand für das zwischen dem ersten Förderzahnrad 4 und dem Arbeitszahnrad 3 strömende Arbeitsfluid erreicht werden. Eine solche runde Wölbung 270 der Seitenwand ist in der Figur 1 gezeigt.

Wie in der Figur 1 weiterhin gezeigt ist, wird durch die Anordnung des Arbeitszahnrads 3 und durch die spezielle Gestaltung des das Arbeitszahnrad 3 umfassenden Teils der Arbeitskammerseitenwand 26 sichergestellt, dass die Fluidkammer 23 und der zweite Kanal 22 voneinander abgedichtet sind. Durch die Trennung dieser beiden Bereiche wird erreicht, dass das Arbeitsfluid nicht zwischen dem Arbeitszahnrad 3 und der Seitenwand der Arbeitskammer 2 strömen und dabei störende Turbulenzen bilden kann. Solche Turbulenzen würden sich negativ auf den Wirkungsgrad der Umlaufverdrängermaschine auswirken.

Die Abdichtung der beiden Fluidräume 22,23 wird vorzugsweise durch eine genaue Anpassung der entsprechenden Seitenwand 26 der Arbeitskammer 2 an das Arbeitszahnrad 3 erreicht. Dabei umschließt das Gehäuse 1 das drehbar gelagerte Arbeitszahnrad 3 derart genau, dass der zwischen den Zahnköpfen des Arbeitszahnrads 2 und dem Gehäuse 1 verbleibende Spalt unter den Betriebsbedingungen der Umlaufverdrängermaschine im Wesentlichen als fluidisch dicht betrachtet werden kann. Durch den dichten Abschluss zwischen dem Gehäuse 1 bzw. der Seitenwand 26 der Arbeitskammer 2 und dem Arbeitszahnrad 3 kann das Arbeitsfluid lediglich in den Zahnzwischenräumen des Arbeitszahnrads 3 zwischen dem zweiten Kanal 22 und der Fluidkammer 23 transportiert werden. Es ist wichtig zu betonen, dass die maximale Spaltdicke zwischen der Seitenwand 26 der Arbeitskammer 2 und dem Arbeitszahnrad 3 insbesondere durch die Betriebsbedingungen der Umlaufverdrängermaschine bestimmt wird. So kann bei einer entsprechend ausgelegten Umlaufverdrängermaschine unter Umständen auch ein relativ großer Spalt als fluidisch dicht gelten, sofern die Leckage über den Spalt zwischen der Arbeitskammerseitenwand 26 und dem Arbeitszahnrad 3 im Vergleich zu der in den Zahnzwischenräumen der Arbeitszahnrads 3 geförderten Arbeitsfluidmenge vernachlässigbar klein ist.

Es ist grundsätzlich möglich, die Umlaufverdrängermaschine so zu gestalten, dass sich im Betrieb eine Druckdifferenz zwischen der Fluidkammer 23 und dem Mündungsbereich des zweiten Kanals 22 bildet. Dabei darf der absolute Druck in der Fluidkammer 22 allerdings nicht zu hoch sein, um eine Leckage an der Austrittsöffnung der Welle 31 zu vermeiden. Eine solche Druckdifferenz kann sich unter Umständen auch ganz automatisch ausbilden, sofern ein Teil des Arbeitsfluids im Betrieb der Umlaufverdrängermaschine aufgrund des hohen Druckunterschied zwischen der Hochdruckzone I und dem Fluidraum 22 durch die vorhandenen Spalte zwischen den Förderzahnrädern 4,5 und der Gehäuseinnenwand strömen kann. Gegebenenfalls kann eine solche Druckdifferenz auch relativ kurzfristig auftreten, z.B. durch Schwankungen im hydraulischen System.

Der Druckunterschied zwischen der Fluidkammer 23 und dem zweiten Kanal 22 bewirkt im Betrieb der Umlaufverdrängermaschine als Zahnradmotor, dass am Antriebszahnrad 3 ebenfalls eine hydrostatische Leistungsumsetzung stattfindet, so dass das Arbeitszahnrad 3 wenn auch nur in einem relativ geringen Maße durch das Arbeitsfluid angetrieben wird. Da die Druckdifferenz zwischen dem Mündungsbereich des zweiten Kanals 22 und der Fluidkammer 23 etwas geringer ausfällt als die Druckdifferenz zwischen den Mündungsbereichen des zweiten und des ersten Kanals 22,21, fällte auch die hydrostatische Leistungsumsetzung des ersten Förderzahnrads 4 geringfügig kleiner als die hydrostatische Leistungsumsetzung des zweiten Förderzahnrads 5 aus. Infolgedessen wird über den ersten Kämmbereich 6 ein geringeres Drehmoment auf das zweite Förderzahnrad 5 übertragen. Folglich reduziert sich auch das vom zweiten Förderzahnrad 5 über den zweiten Kämmbereich 7 auf das Arbeitszahnrad 3 übertragene Drehmoment.

Im Betrieb der Maschine als Zahnradpumpe muss das Arbeitszahnrad 3 bei einer bestehenden Druckdifferenz zwischen der Fluidkammer 23 und dem Mündungsbereich des zweiten Kanals 22 Arbeit aufwenden, um das Fluid vom Saugbereich in die Fluidkammer 23 zu fördern. Wegen der bestehenden geringeren Differenz zwischen der Fluidkammer 23 und dem Mündungsbereich des ersten Kanals 21 muss das erste Förderzahnrad 41 weniger Arbeit aufwenden, um das Arbeitsfluid von der Fluidkammer 23 zum Mündungsbereich des ersten Kanals 21 zu fördern. Infolgedessen überträgt das Arbeitszahnrad 3 über den zweiten Kämmbereich 71 ein geringeres Drehmoment auf das zweite Förderzahnrad 5, was seinerseits wiederum ein geringeres Drehmoment über den ersten Kämmbereich 6 auf das zweite Förderzahnrad 5 überträgt.

Aufgrund der reduzierten Drehmomente, die zwischen dem Arbeitszahnrad 3, dem zweiten Förderzahnrad 5 und dem ersten Förderzahnrad 4 übertragen werden, reduziert sich auch die Belastung der beteiligten Zahnräder und der zugehörigen Lager. Eine geringere Belastung der beteiligten Komponenten äußert sich insbesondere in einer erhöhten Leistungsfähigkeit bzw. einer verlängerten Lebensdauer der Umlaufverdrängermaschine.

Um sicherzustellen, dass sämtliches in die Fluidkammer 23 hineintransportierte Arbeitsfluid auch aus der Fluidkammer 23 heraustransportiert wird, muss die Förderkapazitäten des ersten Förderzahnrads 4 und des Arbeitszahnrads 3 einander genau angepasst werden. Insbesondere muss dabei sichergestellt werden, dass die durch die Zahnzwischenräume der beiden Zahnräder 3,4 gebildeten Förderkammern im Wesentlichen das gleiche Fluidvolumen aufnehmen können.

Aufgrund verschiedener betriebsbedingten Schwankungen kann sich der Druck in der Fluidkammer 23 kann sich kurzfristig oder auch dauerhaft ändern. Um die negativen Folgen zu vermeiden, die ein hoher Fluidkammerdruck für die Abdichtung der Antriebswelle 31 und damit auch für den Betrieb der Umlaufverdrängermaschine haben kann, muss gewährleistet werden, dass der Fluidkammerdruck im Betrieb der Maschine relativ niedrig bleibt. dies kann durch eine spezielle Regulierung des Fluidkammerdrucks erreicht werden. Eine solche Regulierung lässt sich z.B. mithilfe eines Entlastungskanals realisieren, der die Fluidkammer 23 mit einem Bereich mit einem niedrigeren Druck verbindet. Der Entlastungskanal 24 wird vorzugsweise zwischen der Fluidkammer 23 und dem zweiten Kanal 22 ausgebildet. Es ist vorteilhaft, den Entlastungskanal 24 dabei als eine Nut in der Bodenfläche der Arbeitskammer 2 auszubilden. Eine solche Nut 24 kann besonders einfach hergestellt werden. Ferner ist es in diesem Fall auch möglich, den Entlastungskanal 24 mit weiteren Nuten zu kombinieren, die z.B. für die Schmierung der Zahnräder zuständig sind.

Um sicherzustellen, dass der in der Fluidkammer 23 herrschende Druck den Maximalwert nicht überschreitet, kann ferner ein Überdruckventil im Entlastungskanal 24 vorgesehen werden (hier nicht gezeigt). Das Überdruckventil ist vorzugsweise so ausgebildet, dass es erst ab dem vorgegebenen maximalen Druck öffnet. Durch die Gestaltung des Entlastungskanals 24 sowie das Vorsehen eines Überdruckventils lassen sich die Druckbedingungen innerhalb der Fluidkammer 23 sehr gut kontrollieren. Hierbei kann durch eine entsprechende Dimensionierung des Entlastungskanals 24 auch sichergestellt werden, dass in der Fluidkammer 23 und im zweiten Kanal 22 im Wesentlichen der gleiche niedrige Druck herrscht. In diesem Fall transportiert das Arbeitszahnrad 3 das Arbeitsfluid ohne dabei selbst angetrieben zu werden bzw. ohne das Arbeitsfluid dabei zu fördern.

Die erfindungsgemäße Umlaufverdrängermaschine weist ein Gehäuse 1 auf, das vorzugsweise aus einem Metall, wie z.B. Aluminium, oder einer Metalllegierung gebildet ist. Im Inneren des in der Regel aus Platten zusammengesetzten Gehäuseblocks 1 ist die Arbeitskammer 2 ausgebildet. Die Figur 2 zeigt einen Querschnitt durch den Gehäuseblock 1 der Maschine mit der inneren Arbeitkammer 2. Die Arbeitskammer 2 umfasst drei Teilkammern zur Aufnahme jeweils eines Zahnrads 3,4,5. Um die Zahnräder 3,4,5 innerhalb der Arbeitskammer 2 drehbar zu lagern, ist in der Mitte jeder Teilkammer eine Bohrung 251,252,253 in der Bodenfläche 25 vorgesehen. Die Bohrungen sind dabei so dimensioniert, dass sie die Achse des zugehörigen Zahnrads und gegebenenfalls auch das jeweilige Kugellager aufnehmen können. Vorzugsweise sind die Bohrungen 252,253 als Sacklöcher ausgebildet. Lediglich die zur Aufnahme des Arbeitszahnrads 3 vorgesehene Teilkammer weist wenigstens eine durchgehende Bohrung 251 in der Bodenfläche 25 auf, die als Austrittöffnung für die Welle 31 dient.

Das in der Figur 2 gezeigte Gehäuse weist einen im Wesentlichen symmetrischen Aufbau auf. Allerdings ist bei Verwendung verschieden großer Zahnräder auch eine unsymmetrische Arbeitkammer 2 und damit ein unsymmetrisches Gehäuse 1 möglich. Auch die in der Figur 2 gezeigte unterschiedliche Gestaltung der Mündungsbereiche des ersten und des zweiten Kanals 22,23 ist nicht zwingend notwendig. Mithilfe der Wölbung, durch die der Mündungsbereich des ersten Kanals 22 vergrößert wird, kann insbesondere die Strömung des Arbeitsfluids günstig beeinflusst werden.

Zwischen den zur Aufnahme des Arbeitszahnrads 3 und des ersten Förderzahnrads 4 vorgesehenen Teilkammern, weist das Gehäuse 1 einen in die Arbeitskammer 2 hineinragenden keilförmigen Teil 10 auf. Der abgeflachte vordere Bereich dieses Gehäuseteils 10 bildet eine die Fluidkammer 23 begrenzende Seitenwand 27. Die Kanten dieses vorderen Bereichs sind vorzugsweise abgerundet, wodurch eine strömungsgünstige Wölbung der die Fluidkammer 23 begrenzenden Seitenwand 27 gebildet wird. Hierdurch können Turbulenzen des Arbeitsfluids in der Fluidkammer 23 reduziert werden.

## Patentansprüche

1. Umlaufverdrängermaschine mit einem Gehäuse (1) umfassend eine Arbeitskammer (2), in der ein erstes und ein zweites außenverzahntes Förderzahnrad (4,5) und ein außenverzahntes Arbeitzahnrad (3) angeordnet sind,
wobei die beiden Förderzahnräder (4,5) gemeinsam einen ersten Kämmbereich (6) bilden, um ein Arbeitsfluid zwischen einer Hochdruck- und einer Niederdruckzone (I,II) der Arbeitskammer (2) zu transportieren,
wobei das Arbeitszahnrad (3), das mit einer Welle (31) verbunden ist, in der Niederdruckzone (II) der Arbeitskammer (2) mit dem zweiten Förderzahnrad (5) einen zweiten Kämmbereich (7) bildet,
wobei im ersten Kämmbereich (6) ein erster Kanal (21) für das Arbeitsfluid in die Hochdruckzone (I) der Arbeitskammer (2) mündet,
wobei im zweiten Kämmbereich (7) ein zweiter Kanal (22) für das Arbeitsfluid in die Niederdruckzone (II) der Arbeitskammer (2) mündet,
wobei in der Niederdruckzone (II) der Arbeitskammer (2) eine vom Arbeitszahnrad (3) und von den beiden Förderzahnrädern (4,5) begrenzte Fluidkammer (23) ausgebildet ist, und
wobei das Arbeitszahnrad (3) die Fluidkammer (23) und den zweiten Kanal (22) voneinander abdichtet.

2. Umlaufverdrängermaschine nach Anspruch 1,
wobei das Arbeitzahnrad (3) über einen Teil seines Umfangs mit einer Seitenwand (26) der Arbeitskammer (2) dicht abschließt und damit die Fluidkammer (25) und den zweiten Kanal (22) voneinander abdichtet.

3. Umlaufverdrängermaschine nach Anspruch 1 oder 2,
wobei das Arbeitszahnrad (3) und das erste Förderzahnrad (4) so aufeinander abgestimmt sind, dass das Arbeitsfluid, das von einem dieser Zahnräder (3,4) in die Fluidkammer (25) hinein transportiert wird, im Wesentlichen vollständig von dem jeweils anderen Zahnrad (3,4) aus der Fluidkammer (25) heraus transportiert wird.

4. Umlaufverdrängermaschine nach einem der vorhergehenden Ansprüche,
wobei die Kanäle (3,4) jeweils auf den zugehörigen Kämmbereich (5,6) gerichtet in die Arbeitkammer (2) münden.

5. Umlaufverdrängermaschine nach Anspruch 4,
wobei ein Kanal (3,4) im Wesentlichen senkrecht zu einer Verbindungsstrecke zwischen den Drehachsen der den zugehörigen Kämmbereich (6,7) bildenden Zahnräder (3,4,5) verläuft.

6. Umlaufverdrängermaschine nach einem der vorhergehenden Ansprüche,
wobei die Fluidkammer (23) einen Entlastungskanal (24) aufweist.

7. Umlaufverdrängermaschine nach Anspruch 6,
wobei der Entlastungskanal (24) die Fluidkammer (23) mit dem zweiten Kanal (4) verbindet.

8. Umlaufverdrängermaschine nach Anspruch 6 oder 7,
wobei der Entlastungskanal (24) als eine Nut in einer Bodenfläche (25) der Arbeitskammer (2) ausgebildet ist.

9. Umlaufverdrängermaschine nach einem der Ansprüche 6 bis 8,
wobei der Entlastungskanal (24) ein Überdruckventil aufweist.

10. Umlaufverdrängermaschine nach einem der vorhergehenden Ansprüche,
wobei die Fluidkammer (23) auf der dem zweiten Förderzahnrad (5) gegenüberliegenden Seite von einer Seitenwand (27) der Arbeitskammer (2) begrenzt wird, die eine Wölbung (270) aufweist.

11. Umlaufverdrängermaschine nach einem der vorhergehenden Ansprüche,
wobei die Umlaufverdrängermaschine im Betrieb als Zahnradpumpe über die als Antriebswelle ausgebildete Welle (31) angetrieben wird.

12. Umlaufverdrängermaschine nach einem der vorhergehenden Ansprüche,
wobei die Umlaufverdrängermaschine im Betrieb als Zahnradmotor die als Abtriebswelle ausgebildete Welle (31) antreibt.
